# EUROPÄISCHE PATENTSCHRIFT

(11) **EP 3 745 032 B1**
(45) Veröffentlichungstag und Bekanntmachung des Hinweises auf die Patenterteilung: **09.07.2025**
(21) Anmeldenummer: 20174643.5
(22) Anmeldetag: 14.05.2020
(51) Int. Cl.: F24C 15/20

(54) **DUNSTABZUGSHAUBE MIT MITTELN ZUM ERZEUGEN VON ZWEI LICHTKEGELN UND KÜCHENABSCHNITT MIT DUNSTABZUGSHAUBE**
FUME EXTRACTOR HOOD WITH MEANS FOR PRODUCING TWO LIGHT CONES AND KITCHEN SECTION WITH FUME EXTRACTOR HOOD
HOTTE ASPIRANTE POURVUE DE MOYEN DE GÉNÉRATION DE DEUX CÔNES LUMINEUX ET SECTION DE CUISINE POURVU DE HOTTE ASPIRANTE

(30) Priorität: 29.05.2019 DE 102019207966
(43) Veröffentlichungstag der Anmeldung: 02.12.2020
(73) Patentinhaber: BSH Hausgeräte GmbH, 81739 München (DE)
(72) Erfinder: Abele, Dominik, 76646 Bruchsal (DE); Graw, Martin, 75203 Königsbach-Stein (DE); Hörter, Simon, 76229 Karlsruhe (DE); Wadlinger, Ralf, 68766 Hockenheim (DE)

(56) Entgegenhaltungen:
- DE-A1- 102016 111 824
- GB-A- 2 486 507
- US-A1- 2019 114 935

## Beschreibung

### Technisches Gebiet

Die vorliegende Erfindung betrifft eine Dunstabzugshaube mit Mitteln zum Erzeugen von mindestens zwei Lichtkegeln, sowie ein Küchenabschnitt mit einer Dunstabzugshaube.

### Stand der Technik

Im Stand der Technik sind verschiedene Dunstabzugshauben bekannt. In vielen Fällen weisen die Dunstabzugshauben eine Beleuchtungseinheit auf, die ein unter der Dunstabzugshaube angeordnetes Kochfeld beleuchten. Um das Kochfeld mit einer hohen Leuchtdichte zu bestrahlen, ist es im Stand der Technik bekannt, den erzeugten Lichtkegel auf das Kochfeld zu fokussieren, das heißt den Öffnungswinkel und die Richtung des Lichtkegels so einzustellen, dass im Wesentlichen das Kochfeld beleuchtet wird. Eine solche Dunstabzugshaube ist beispielsweise in US 2015/184869 A1 offenbart.

Zudem ist in der US 2019/114935 A1 ein Kochverbindungssystem für ein Kochgerät offenbart. Insbesondere kann das System eine Kameraanordnung, einen Bildmonitor, eine Beleuchtungsanordnung und eine Steuerung umfassen. Die Beleuchtungsanordnung kann an dem Gehäuse über dem Kochgerät angeordnet sein. Die Beleuchtungsanordnung kann eine Lichtquelle umfassen, die auf das Kochfeld gerichtet ist, um Licht darauf auszurichten.

Weiterhin beschreibt die GB 2 486 507 A eine Dunstabzugshaube mit Kanalbeleuchtung. Die Dunstabzugshaube weist einen Kanal und Lichtquellen auf, die Licht auf den Kanal projizieren. Die Lichtquelle kann Teil des Gebläsegehäuses sein und nach unten auf die Haube projizieren oder von dem Haubengehäuse nach oben projizieren.

Schließlich offenbart die DE 10 2016 111 824 A1 eine Beleuchtungsvorrichtung zum Einbau in eine Dunstabzugshaube sowie eine Dunstabzugshaube und ein Verfahren zum Einstellen einer Helligkeit in einem Beleuchtungsbereich. Die Beleuchtungsvorrichtung dient zum Einbau in eine beabstandet zu einem zu beleuchtenden Beleuchtungsbereich angeordnete oder anordenbare Dunstabzugshaube. Die Beleuchtungsvorrichtung umfasst ein Beleuchtungsmodul mit zumindest einem ersten Beleuchtungselement zum Beleuchten eines ersten Abschnitts des Beleuchtungsbereiches und zumindest einem zweiten Beleuchtungselement zum Beleuchten eines außerhalb des ersten Abschnitts befindlichen zweiten Abschnitts des Beleuchtungsbereichs. Des Weiteren umfasst die Beleuchtungsvorrichtung ein Zusatzbeleuchtungsmodul mit zumindest einem ersten Zusatzbeleuchtungselement zum Beleuchten des ersten Abschnitts und zumindest einem zweiten Zusatzbeleuchtungselement zum Beleuchten des zweiten Abschnitts sowie ein Steuergerät zum Einstellen einer Helligkeit im Beleuchtungsbereich durch Ansteuern des Beleuchtungsmoduls und/oder des Zusatzbeleuchtungsmoduls.

Übliche Kochfelder bestehen aus einem Glas oder einer Glaskeramik. Besonders bevorzugt werden Kochfelder eingesetzt, die aus schwarzem Material bestehen oder zumindest teilweise eine schwarze Beschichtung aufweisen. Nachteilig bei den bekannten Ausführungen der Beleuchtungseinheit der Dunstabzugshaube im Stand der Technik ist, dass durch die Beschaffenheit üblicher Kochfelder ein nicht unerheblicher Teil des Lichtes durch das oft dunkle Kochfeld absorbiert wird und ein weiterer, nicht unerheblicher Teil des Lichtes durch reflektierende Eigenschaften des Kochfeldes reflektiert wird. Das Licht wird in der Regel aufgrund von durch die Bauart der Dunstabzugshauben bedingten räumlichen Beschränkungen nach oben am Betrachter vorbei reflektiert. Beide dieser Effekte lassen die Beleuchtung für einen Betrachter dunkel erscheinen. Selbst wenn das reflektierte Licht den Betrachter träfe, so wäre dies unvorteilhaft, da reflektiertes Licht den Betrachter blenden kann. Ein weiteres Problem dieser Ausführung ist, dass durch diese Beleuchtung Kochgeschirr, welches sich auf dem Kochfeld befindet, hell bestrahlt wird, jedoch die dahinter liegende Wand nicht bestrahlt ist, was für einen Betrachter zu einem ungünstigen Kontrast zwischen dem Kochgeschirr und dem Hintergrund führen kann.

### Darstellung der Erfindung

Ausgehend von dem bekannten Stand der Technik ist es eine Aufgabe der vorliegenden Erfindung, eine verbesserte Beleuchtung an einer Dunstabzugshaube bereitzustellen.

Die Aufgabe wird durch eine Dunstabzugshaube mit Mitteln zum Erzeugen von mindestens zwei Lichtkegeln mit den Merkmalen des Anspruchs 1 gelöst. Die Aufgabe wird des Weiteren durch einen Küchenabschnitt mit einer Dunstabzugshaube nach Anspruch 13 gelöst.

Vorteilhafte Weiterbildungen ergeben sich aus den Unteransprüchen, der Beschreibung und den Figuren.

Richtungsangaben, wie beispielsweise vorne, hinten, oben oder seitlich werden im Folgenden, sofern nicht anders angegeben, bezüglich einer Dunstabzugshaube im eingebauten Zustand verstanden. Vorne oder die Vorderseite bezeichnet hierbei die Seite, die dem Benutzer der Dunstabzugshaube zugewandt ist. Hinten oder die Hinterseite beziehungsweise Rückseite ist die Seite, die dem Nutzer des Küchengerätes abgewandt ist. Seitlich bezeichnet die Seitenbereiche oder Seitenflächen, die zwischen der Vorder- und Hinterseite angeordnet sind. In den Figuren zeigen die y-Achse nach vorne, die z-Achse nach oben und die x-Achse zur Seite. Die x-Richtung und die y-Richtung bezeichnen daher Richtungen in der Horizontalen und die z-Achse die Richtung in der Vertikalen. Die y-Richtung ist die Richtung von der Rückseite zu der Vorderseite und die x-Richtung die Richtung von einer Seitenfläche zu der gegenüberliegenden Seitenfläche.

Gemäß einem ersten Aspekt wird die Aufgabe gelöst durch eine Dunstabzugshaube, die eine Hinterseite und zwei Seitenflächen und Mittel zum Erzeugen von mindestens zwei Lichtkegeln umfasst, wobei mindestens ein erster Lichtkegel in eine Richtung abgestrahlt wird, die auf die Fläche der senkrechten Projektion der Dunstabzugshaube nach unten gerichtet ist, dadurch gekennzeichnet, dass die Mittel zum Erzeugen von mindestens zwei Lichtkegeln eine Beleuchtungseinheit umfassen und so angepasst sind, dass mindestens ein zweiter Lichtkegel in eine Richtung abgestrahlt wird, deren horizontale Komponente zu der Ebene, in der die Hinterseite der Dunstabzugshaube liegt, oder zu mindestens einer Ebene, in der eine der zwei Seitenflächen der Dunstabzugshaube liegt, zeigt, die Beleuchtungseinheit eine einzige Lichtquelle zum Erzeugen der mindestens zwei Lichtkegel aufweist und die Beleuchtungseinheit ein optisches System aufweist, das der einzigen Lichtquelle nachgeschaltet ist.

Die Dunstabzugshaube weist vorzugsweise ein Dunstabzugsgehäuse auf, in dem das Gebläse der Dunstabzugshaube vorgesehen ist und in der die Absaugöffnung der Dunstabzugshaube gebildet sein kann. Die Absaugöffnung kann an der Unterseite der Dunstabzugshaube oder an der Vorderseite vorgesehen sein. Zusätzlich kann die Dunstabzugshaube eine Sichthaube aufweisen, in der die Absaugöffnung liegt. Die Dunstabzugshaube weist eine Hinterseite und zwei Seitenflächen auf. Die Hinterseite, die auch als Rückseite bezeichnet wird, ist die Seite, die an einer Montagewand, insbesondere einer Raumwand einer Küche montiert wird. Die Seitenflächen erstrecken sich von der Hinterwand nach vorne.

Die Sichthaube kann beispielsweise an der Unterseite des Dunstabzugsgehäuses vorgesehen sein. Als Rückseite wird daher die Seite des Dunstabzugsgehäuses, die an der Montagewand anliegt oder die Seite der Sichthaube, die an der Wand anliegt, bezeichnet. Die Rückseite der Dunstabzugshaube kann somit eine im Wesentlichen flache Hinterseite des Gehäuses der Dunstabzugshaube, die dazu verwendet werden kann, an einer Wand, wie beispielsweise eine Küchenrückwand, befestigt zu werden. Als Seitenfläche der Dunstabzugshaube werden die Seitenflächen des Dunstabzugsgehäuses oder der Sichthaube bezeichnet, die den größten Abstand zueinander an der Unterseite der Dunstabzugshaube aufweisen. Die Seitenfläche der Dunstabzugshaube kann daher eine im Wesentlichen flache Seite des Gehäuses der Dunstabzugshaube, die dazu vorgesehen sein kann, an einer Wand, wie beispielsweise eine Küchenseitenwand befestigt zu werden oder an dieser Wand anzuliegen.

Die Mittel zum Erzeugen von mindestens einem Lichtkegel sind vorzugsweise an der Unterseite der Dunstabzugshaube vorgesehen. Erfindungsgemäß umfassen die Mittel zum Erzeugen des mindestens einen Lichtkegels mindestens eine Beleuchtungseinheit. Die Mittel werden daher im Folgenden auch als Beleuchtungseinheit bezeichnet.

Erfindungsgemäß werden mindestens ein erster und ein zweiter Lichtkegel erzeugt. Die Bezeichnungen erster und zweiter dienen nur zur besseren Bezugnahme auf die Lichtkegel und stellen keine zeitliche Bezeichnung dar.

Der mindestens eine erste Lichtkegel wird in eine Richtung abgestrahlt, die auf die Fläche der senkrechten Projektion der Dunstabzugshaube nach unten gerichtet ist. In der Fläche der senkrechten Projektion oder zumindest in der Ebene der Fläche der senkrechten Projektion der Dunstabzugshaube nach unten ist in der Regel ein Kochfeld angeordnet. Somit ist der mindestens eine erste Lichtkegel nach unten auf das Kochfeld gerichtet. Hierbei kann der Lichtkegel senkrecht ausgerichtet sein, das heißt dessen Abstrahlrichtung senkrecht liegen oder die Abstrahlrichtung kann zu der Senkrechten geneigt liegen.

Erfindungsgemäß sind die Mittel zum Erzeugen von mindestens zwei Lichtkegeln so angepasst, dass mindestens ein zweiter Lichtkegel in eine Richtung abgestrahlt wird, deren horizontale Komponente zu der Ebene, in der die Hinterseite der Dunstabzugshaube liegt, oder zu mindestens einer Ebene, in der eine der zwei Seitenflächen der Dunstabzugshaube liegt, zeigt.

Der erste und der zweite Lichtkegel werden vorzugsweise jeweils nach unten oder schräg nach unten abgestrahlt, das heißt dass sie jeweils in eine Richtung abgestrahlt werden, die eine vertikale Komponente von größer Null aufweist und die vertikale Komponente nach unten gerichtet ist.

Die Mittel zum Erzeugen der mindestens zwei Lichtkegel sind erfindungsgemäß auch so angepasst, dass der zweite der mindestens zwei Lichtkegel nach hinten oder zur Seite abgestrahlt wird. Hierzu wird der zweite der mindestens zwei Lichtkegel in eine Richtung abgestrahlt, deren horizontale Komponente auf eine Ebene zeigt, in der die Hinterseite oder einer der zwei Seitenflächen der Dunstabzugshaube liegt.

Unter der Ebene, in der die Hinterseite beziehungsweise eine der zwei Seitenflächen liegt, kann eine Verlängerung der Hinterseite beziehungsweise der entsprechenden Seitenfläche der Dunstabzugshaube verstanden werden. Falls die Dunstabzugshaube mit der Hinterseite an eine Raumwand montiert ist, kann die Ebene, in der die Hinterseite liegt im Wesentlichen dieser Raumwand entsprechen. Falls die Dunstabzugshaube so montiert ist, dass die Hinterwand in der Nähe, vorzugsweise innerhalb von 1m, 0,5m oder 0,2m zur Raumwand montiert ist, wobei die Raumwand bevorzugt im Wesentlichen parallel zur Hinterwand der Dunstabzugshaube ist, kann unter der genannten Ebene auch diese Raumwand verstanden werden. Falls die Dunstabzugshaube so montiert ist, dass die Seitenfläche in der Nähe, vorzugsweise innerhalb von 1m, 0,5m oder 0,2m zu einer Raumwand montiert ist, wobei die Raumwand bevorzugt parallel zur Seitenfläche der Dunstabzugshaube ist, kann unter der genannten Ebene auch diese Raumwand verstanden werden.

Die Richtung, der Ausgangspunkt, der Intensitätsverlauf als Funktion der Abstrahlrichtung und die Form des abgestrahlten Lichtes wird als Lichtkegel bezeichnet. Diese Bezeichnung soll aber nicht die Form, den Intensitätsverlauf, die Richtung oder die Wirkung des abgestrahlten Lichtes auf eine exakte Kegelform einschränken. Vielmehr wird durch Lichtkegel eine grobe Beschreibung des von den Mitteln abgestrahlten Lichtes bezeichnet. Der zum Beschreiben des abgestrahlten Lichtes verwendete Lichtkegel weist einen Richtungsvektor und einen Öffnungswinkel auf. In der Regel ist unter der Richtung des Lichtkegels die Richtung der Achse zu verstehen. In dieser Achse liegt vorzugsweise das Maximum des Lichtstroms des Lichtkegels.

Die Mittel zum Erzeugen der mindestens zwei Lichtkegel können beispielsweise durch deren Aufbau, Ausrichtung und/oder Position an der Dunstabzugshaube zum Erzeugen der speziell ausgerichteten Lichtkegel angepasst sein.

Indem erfindungsgemäß die Mittel zum Erzeugen von mindestens zwei Lichtkegeln so angepasst sind, dass der erste und zweite Lichtkegel zumindest teilweise nach unten Licht abstrahlen und mindestens einer der Lichtkegel, insbesondere der zweite Lichtkegel das Licht zudem in einer nach hinten und/oder zu einer Seite gewandten Richtung abgibt, kann zum einen eine Fläche unterhalb der Dunstabzugshaube, insbesondere ein Kochfeld und zum anderen eine umgebende Fläche, beispielsweise eine Raumwand hinter oder neben dem Kochfeld angestrahlt werden. Hierdurch kann ein fokussiertes Licht auf das Kochfeld gerichtet werden, das aber gleichzeitig einen positiven subjektiven Eindruck eines hellen Lichts, wie bei einem Weitwinkelstrahler erzeugt. Zudem kann durch den zweiten Lichtkegel, der auf eine Raumwand hinter oder neben dem Kochfeld gerichtet ist, der Helligkeitsunterschied zwischen Gargefäßen auf dem Kochfeld und der Raumwand verringert werden, wodurch das Benutzerempfinden des Benutzers der Dunstabzugshaube verbessert wird.

Erfindungsgemäß umfassen die Mittel zum Erzeugen von mindestens zwei Lichtkegeln eine Beleuchtungseinheit. Die Beleuchtungseinheit weist eine einzige Lichtquelle auf.

Als Beleuchtungseinheit wird insbesondere eine Einheit bezeichnet, die an oder in der Dunstabzugshaube, insbesondere an oder in einem Dunstabzugsgehäuse oder einer Sichthaube der Dunstabzugshaube, angeordnet ist. Vorzugsweise wird die Beleuchtungseinheit so an oder in der Dunstabzugshaube vorgesehen, dass sie einen Raum außerhalb des Dunstabzugsgehäuses beleuchten können. Je nach Ausführungsvariante handelt es sich dabei vorzugsweise um eine Beleuchtungseinheit, mit der ein Bereich in der Umgebung einer Dunstabzugshaube und/oder der Bereich eines anderen Küchengerätes zumindest teilweise angestrahlt beziehungsweise ausgeleuchtet werden kann. Im Sinne der Erfindung ist die Umgebung einer Dunstabzugshaube oder eines Küchengerätes der Raum, in dem die Dunstabzugshaube oder das Küchengerät betrieben wird. Die Beleuchtungseinheit ist vorzugsweise eine Einheit, die zumindest über einen Teil einer Oberfläche der Beleuchtungseinheit Licht nach außen abgibt. In einer Ausführungsform kann die Beleuchtungseinheit ein Beleuchtungsgehäuse aufweisen und das Licht wird über einen Teil der Wände des Beleuchtungsgehäuses abgegeben. Insbesondere ist die Beleuchtungseinheit vorzugsweise eine Funktionsbeleuchtung der Dunstabzugshaube, das hießt dient zum Ausleuchten eines Arbeitsbereiches unterhalb der Dunstabzugshaube, insbesondere eines Kochfeldes und gegebenenfalls einer Arbeitsplatte, in der das Kochfeld aufgenommen ist.

Erfindungsgemäß weist die Beleuchtungsvorrichtung nur eine einzige Lichtquelle auf. Mit dieser einen Lichtquelle können die mindestens zwei Leuchtkegel erzeugt werden, indem von dem von der Lichtquelle ausgegebenen Licht ein Teil ausgekoppelt wird. Hierzu wird ein optisches System verwendet, das beispielsweise eine Blende und/oder einen Reflektor aufweist. Hierdurch kann der Aufbau der Beleuchtungseinheit und damit der Dunstabzugshaube vereinfacht werden. Zudem ist der Strombedarf gesenkt.

Gemäß einer Ausführungsform sind die Mittel zum Erzeugen der mindestens zwei Lichtkegel so angepasst, dass der erste der mindestens zwei Lichtkegel so abgestrahlt wird, dass dieser eine in einem vorgesehenen vertikalen Abstand unter der Dunstabzugshaube liegende Ebene bestrahlt. Diese Ebene liegt vorzugsweise in der Horizontalen. Der vorgesehene vertikale Abstand liegt vorzugsweise innerhalb eines vorgesehenen oder empfohlenen Abstandbereichs der Dunstabzugshaube zur darunter liegenden Küchenarbeitsfläche oder zu einem darunter angeordneten Kochfeld. In einer bevorzugten Ausführungsform kann der vorgesehene vertikale Abstand im Bereich von 0,4m bis 2m, besonders bevorzugt 0,5m bis 1m, oder 0,6m bis 0,8m liegen. Vorzugsweise wird nur eine begrenzte Fläche dieser Ebene durch den ersten der zwei Lichtkegel bestrahlt. Beispielsweise kann eine Fläche, die die Maße 1m x 1m hat und vertikal unter der Dunstabzugshaube liegt, oder eine Fläche, die die Maße 0,6m x 0,6m hat und vertikal unter der Dunstabzugshaube liegt und/oder eine Fläche, die der Fläche eines Kochfelds oder gängigen Kochfeld entspricht, das unter der Dunstanzugshaube angeordnet ist. Vorzugsweise sind die Mittel zum Erzeugen der Leuchtkegel so ausgelegt, dass der zweite Lichtkegel so abgestrahlt wird, dass dieser die Ebene in der die Hinterseite oder einer der zwei Seitenflächen der Dunstabzugshaube liegt, innerhalb des vorgesehenen vertikalen Abstands bestrahlt. Das Bestrahlen einer Wand, die in einer dieser Ebene liegt, in dem vertikalen Abstand, das heißt insbesondere zwischen der Dunstabzugshaube und einem Kochfeld ist vorteilhaft, da Raumwände oft hell sind und deswegen viel Licht zurückgestrahlt wird. Zudem sind Raumwände oft matt und haben gute Streueigenschaft. Dadurch kann das Licht zurückstreuen, was die Beleuchtung hell erscheinen lassen kann.

Gemäß einer Ausführungsform sind die mindestens zwei Lichtkegel getrennt und beleuchten unterschiedliche Bereiche. Vorzugsweise ist der erste Bereich ein unter der Dunstabzugshaube angeordnete Arbeitsfläche oder Küchenarbeitsfläche oder vorzugsweise ein unter der Dunstabzugshaube angeordnetes Kochfeld und der zweite Bereich eine Fläche die vorzugsweise hinter der Dunstabzugshaube liegt, insbesondere eine Küchenrückwand, oder der zweite Bereich ist eine Fläche, die vorzugsweise seitlich zur Dunstabzugshaube ist, vorzugsweise eine Küchenseitenwand, oder eine Seitenwand einer Kochnische.

Gemäß einer Ausführungsform können der erste und der zweite der mindestens zwei Lichtkegel im Wesentlichen getrennt sein, das heißt sie überschneiden sich nicht, vorzugsweise nur unwesentlich oder so, dass ein sichtbarer dunklerer Bereich, vorzugsweise ein lokales Minimum oder ein Sattelpunkt der Leuchtdichte, zwischen den Lichtkegeln erkennbar ist. Vorzugsweise sind die Mittel zum Erzeugen der mindestens zwei Lichtkegel so angepasst, dass die mindestens zwei Lichtkegel so abgestrahlt werden, dass die Summe der Lichtstärken der mindesten zwei Lichtkegel als Funktion der Abstrahlrichtung einen Sattelpunkt zwischen der Richtung des Maximums des ersten und der Richtung des Maximums des zweiten der mindestens zwei Lichtkegel aufweist. Vorzugsweise ist die Summe der Lichtstärken des ersten und zweiten Lichtkegels am Sattelpunkt kleiner als 10% des Maximums der Lichtstärke des ersten Lichtkegels, vorzugsweise kleiner als 1% des Maximums der Lichtstärke des ersten Lichtkegels. Indem sich die Lichtkegel nicht überschneiden kann eine gleichmäßige Ausleuchtung der Flächen gewährleistet werden.

Es liegt aber auch im Rahmen der Erfindung, dass die Leuchtkegel sich überschneiden. Vorzugweise überschneiden sich die Lichtkegel aber nur teilweise. Zum Beispiel kann der erste Lichtkegel auf das Kochfeld fokussiert sein, um eine besonders helle Beleuchtung des Kochfelds bereitzustellen. Der zweite Lichtkegel kann in eine ähnliche oder in die gleiche Richtung zeigen und vorteilhafterweise zusätzlich eine Rück- und/oder Seitenwand ausleuchten.

Gemäß einer Ausführungsform weisen die erzeugten Lichtkegel einen inneren Lichtkegelbereich auf und die Mittel zum Erzeugen der mindestens zwei Lichtkegel sind so angepasst, dass sich der innere Lichtkegelbereich des ersten Lichtkegels und der innere Lichtkegelbereich des zweiten Lichtkegels nicht überschneiden.

Als Überschneiden oder Überlappen zweier Lichtkegel wird das Überschneiden oder Überlappen der Leuchtdichte auf bestrahlten Flächen zu verstanden. Falls das Überschneiden oder Überlappen von der Entfernung oder der Orientierung der Flächen abhängt, so sind die tatsächlichen, beziehungsweise unter normalen Umständen zu erwartenden bestrahlten Flächen zu berücksichtigen. Diese könnten zum Beispiel eine Kombination aus Küchenrückwand und/oder Küchenseitenwand und Arbeitsfläche sein.

Als innerer Lichtkegelbereich wird ein Bereich bezeichnet, in dem der Lichtstrom in dem Lichtkegel größer ist als in einem äußeren Lichtkegelbereich.

Gemäß einer Ausführungsform sind die inneren Lichtkegelbereiche, die sich nicht überschneiden, sehr helle Lichtkegelbereiche, die 80% des Lichtstroms des gesamten Lichtkegels beinhaltet. Unter dem sehr hellen Lichtkegelbereich wird ein kegelförmiger Bereich verstanden werden, der die gleiche Spitze und die gleiche Achse aufweist, wie der erzeugte Lichtkegel, und dessen Öffnungswinkel so gewählt ist, dass der Kegelbereich 80% des Lichtstroms beinhaltet. Dies bedeutet, dass 80% des Lichtroms in dem inneren sehr hellen Lichtkegelbereich ausgegeben werden und auf die zu bestrahlende Fläche treffen.

Gemäß einer weiteren Ausführungsform sind die inneren Lichtkegelbereiche, die sich nicht überschneiden, helle Lichtkegelbereiche, die 98% des Lichtstroms des gesamten Lichtkegels beinhalten. Unter dem hellen Lichtkegelbereich wird ein kegelförmiger Bereich verstanden werden, der die gleiche Spitze und die gleiche Achse aufweist, wie der erzeugte Lichtkegel, und dessen Öffnungswinkel so gewählt ist, dass der Kegelbereich 98% des Lichtstroms beinhaltet. Dies bedeutet, dass 98% des Lichtroms in dem inneren hellen Lichtkegelbereich ausgegeben werden und auf die zu bestrahlende Fläche treffen.

In einer Ausführungsform sind die Mittel zum Erzeugen der mindestens zwei Lichtkegel so angepasst, dass der Öffnungswinkel des ersten Lichtkegels kleiner ist als 90°, bevorzugt kleiner als 70° und besonders bevorzugt kleiner als 45° ist. Vorteilhaft ist dabei, dass ein unter der Dunstabzugshaube angeordnetes Kochfeld mit hoher Leuchtdichte angestrahlt wird.

Vorzugsweise ist der Öffnungswinkel des zweiten Lichtkegels größer als der des ersten Lichtkegels, um zusätzliche Flächen zu bestrahlen, die vorzugsweise andere Reflexions- und/oder Streueigenschaften aufweisen, und besonders bevorzugt eine höhere Streuung aufweisen. Vorzugsweise ist eine dieser Flächen eine Rück- und/oder Seitenwand. Dies führt zu einer subjektiv helleren Wahrnehmung der Beleuchtung durch einen Betrachter.

Gemäß einer Ausführungsform sind die Mittel zum Erzeugen von mindestens zwei Lichtkegeln so angepasst, dass der Öffnungswinkel des zweiten Lichtkegels kleiner ist als 120°, bevorzugt zwischen 45° und 120° und besonders bevorzugt zwischen 45° und 90° liegt. Vorteilhaft an dieser Ausführungsform kann sein, dass die Umgebung des Kochfeldes, wie beispielsweise eine Rückwand oder Seitenwand optimal beleuchtet wird.

Gemäß einer Ausführungsform sind die Mittel zum Erzeugen der mindestens zwei Lichtkegel so angepasst sind, dass das Verhältnis des Lichtstroms des ersten zu dem Lichtstrom des zweiten der mindestens zwei Lichtkegel zwischen 1:1 und 20:1 liegt, bevorzugt zwischen 7:3 und 9:1, und besonders bevorzugt zwischen 4:1 und 8:1 liegt. Dadurch wird der Großteil des Lichtstroms dazu verwendet, eine Fläche unter der Dunstabzugshaube, wie zum Beispiel ein Kochfeld, auszuleuchten. Gleichzeitig wird durch beleuchtete andere Bereiche die Gesamtbeleuchtung verbessert, wie beispielsweise die von einem Betrachter wahrgenommene Helligkeit der Beleuchtung oder der Kontraast zwischen Objekten die von dem ersten Lichtkegel beleuchtet werden und Objekten oder Flächen, die von dem zweiten Lichtkegel beleuchtet werden.

Gemäß einer Ausführungsform sind die Mittel zum Erzeugen der mindestens zwei Lichtkegel so angepasst, dass der Neigungswinkel des ersten Lichtkegels von der vertikalen Achse in positiver y-Richtung nach vorne zwischen -35° und 35°, bevorzugt zwischen -20° und 20°, und besonders bevorzugt senkrecht ist. Vorteilhaft ist hierbei, dass der Lichtkegel durch die Winkelstellung auf ein, unter der Dunstabzugshaube angeordnetes Kochfeld gerichtet ist.

Gemäß einer Ausführungsform sind die Mittel zum Erzeugen von mindestens zwei Lichtkegeln so angepasst, dass der Neigungswinkel des zweiten Lichtkegels von der vertikalen Achse in positiver y-Richtung zwischen -80° und 0°, bevorzugt zwischen -80° und -20° und besonders bevorzugt zwischen -80° und -45° liegt. Vorteilhaft an dieser Ausführungsform kann sein, dass durch diesen Lichtkegel eine Wand, die in negativer y-Richtung liegt, angestrahlt wird.

In einer Weiterentwicklung sind die Mittel zum Erzeugen von mindestens zwei Lichtkegeln so angepasst, dass neben dem ersten und dem zweite Lichtkegel weitere Lichtkegel erzeugt werden, die im Wesentlichen die gleichen Eigenschaften haben können, wie der erste oder der zweite Lichtkegel.

Ein weiterer Aspekt der Erfindung betrifft einen Küchenabschnitt umfassend eine Dunstabzugshaube, ein Kochfeld und eine Küchenrückwand und/oder Küchenseitenwand. Der Küchenabschnitt ist dadurch gekennzeichnet, dass die Dunstabzugshaube eine erfindungsgemäße Dunstabzugshaube ist.

Vorteile und Merkmale, die bezüglich der Dunstabzugshaube beschrieben wurden, gelten - soweit anwendbar - auch für den Küchenabschnitt und werden daher gegebenenfalls nur einmalig beschrieben.

Gemäß einer Ausführungsform ist das Kochfeld unterhalb der Dunstabzugshaube angeordnet und die Mittel zum Erzeugen der mindestens zwei Lichtkegel sind so angepasst sind, dass der erste der mindestens zwei Lichtkegel im Wesentlichen auf das Kochfeld gerichtet ist und der zweite der mindestens zwei Lichtkegel im Wesentlichen auf mindestens eine der Küchenrückwand und/oder Küchenseitenwand gerichtet ist.

Gemäß einer Ausführungsform ist die Küchenrückwand eine Rückwand einer Küchenzeile oder einer Kochnische. Gemäß einer weiteren Ausführungsform ist die Küchenseitenwand eine Seitenwand einer Kochnische.

Gemäß einer Ausführungsform umfasst der Küchenabschnitt eine Dunstabzugshaube, ein Kochfeld, eine Küchenrückwand und Küchenseitenwand, wobei die Dunstabzugshaube Mittel zum Erzeugen von mindestens drei Lichtkegeln umfasst, wobei die Mittel zum Erzeugen von mindestens drei Lichtkegeln der Dunstabzugshaube so angepasst sind, dass der erste der mindestens drei Lichtkegel im Wesentlichen auf das Kochfeld gerichtet ist, der zweite der mindestens drei Lichtkegel im Wesentlichen auf eine erste Küchenseitenwand gerichtet ist und der dritte der mindestens drei Lichtkegel im Wesentlichen auf die zweite Küchenseitenwand gerichtet ist.

Gemäß einer Ausführungsform weisen die erzeugten Lichtkegel einen inneren sehr hellen Lichtkegelbereich auf, der 80% des Lichtstroms des gesamten Lichtkegels beinhaltet, wobei sich der innere sehr helle Lichtkegelbereich des ersten der mindestens zwei Lichtkegel und der innere sehr helle Lichtkegelbereich des zweiten der mindestens zwei Lichtkegel nicht auf der bestrahlten Küchenrückwand und/oder der Küchenseitenwand überschneiden.

Gemäß einer Ausführungsform weisen die erzeugten Lichtkegel einen inneren hellen Lichtkegelbereich auf, der 98% des Lichtstroms des gesamten Lichtkegels beinhaltet, wobei sich der innere helle Lichtkegelbereich des ersten Lichtkegels und der innere sehr helle Lichtkegelbereich des zweiten Lichtkegels nicht auf der bestrahlten Küchenrückwand und/oder der Küchenseitenwand überschneiden.

### Kurze Beschreibung der Figuren

Die Erfindung wird unter Bezugnahme auf die beiliegenden Figuren erneut erläutert.

Dabei zeigen:
- Figur 1:: eine Ausführungsform einer Beleuchtungseinheit einer Dunstabzugshaube;
- Figur 2:: eine schematische Darstellung von Bestandteilen einer Ausführungsform einer Beleuchtungseinheit der Dunstabzugshaube;
- Figur 3:: eine schematische Darstellung einer Ausführungsform einer Dunstabzugshaube;
- Figur 4:: eine schematische Darstellung einer Abstrahlcharakteristik;
- Figur 5:: eine schematische Darstellung eines Lichtkegels mit hellen und sehr hellen inneren Bereichen;
- Figur 6:: eine schematische Darstellung einer Ausführungsform der erfindungsgemäßen Dunstabzugshaube, die mit zwei Lichtkegeln eine Kochfläche und die Küchenrückwand beleuchtet;
- Figur 7:: eine schematische Darstellung einer Ausführungsform der erfindungsgemäßen Dunstabzugshaube, die mit zwei Lichtkegeln eine Kochfläche und die Küchenrückwand beleuchtet;
- Figur 8:: eine schematische Darstellung einer Ausführungsform einer Dunstabzugshaube, die mit drei Lichtkegeln mittels zwei Beleuchtungseinheiten eine Kochfläche und die Küchenrückwand beleuchtet;
- Figur 9:: eine schematische Darstellung einer Ausführungsform der erfindungsgemäßen Dunstabzugshaube, die mit zwei Lichtkegeln eine Kochfläche und eine Küchenseitenwand beleuchtet;
- Figur 10:: ein Küchenabschnitt mit Dunstabzugshaube gemäß dem Stand der Technik, die eine Kochfläche beleuchtet; und
- Figur 11:: eine schematische Darstellung eines Lichtkegels mit einem kleinen Öffnungswinkel.

### Detaillierte Beschreibung bevorzugter Ausführungsbeispiele

Im Folgenden werden Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 10 ist schematisch ein Küchenabschnitt (200) aus dem Stand der Technik mit einer Küchenrückwand (210), einem Kochfeld (220), das beispielsweise ein Cerankochfeld sein kann, einer Arbeitsfläche, die in einer Ebene (222) liegt und einer Dunstabzugshaube (100) aus dem Stand der Technik gezeigt. Die Dunstabzugshaube (100) weist eine Rückseite (110), welche in einer Ebene (112) liegt, auf und umfasst eine Beleuchtungseinheit (130), welche einen fokussierten Lichtkegel (140), d.h. ein Lichtkegel mit einem vergleichsweise kleinem Öffnungswinkel, erzeugt, der auf das Kochfeld (220) gerichtet ist, um dieses auszuleuchten. Der Lichtkegel wird vom dem Kochfeld (220) nach schräg oben reflektiert, was durch die gestrichelten Pfeile (148) in Figur 10 angedeutet ist. Ein Benutzer (B) der Dunstabzugshaube (100) empfindet die Beleuchtung die von der Dunstabzugshaube (100) ausgeht, als dunkel, da ein Großteil des Lichtes von dem Kochfeld (220) absorbiert wird und ein weiterer Großteil des Lichts nach oben hin über den Benutzer (B) hinweg reflektiert wird. Dagegen werden Gegenstände auf dem Kochfeld hell erleuchtet, welche vom Benutzer (B) aus gesehen einen besonders hohen und deswegen ungünstigen Kontrast zu einem unbeleuchteten Hintergrund, wie beispielsweise die Küchenrückwand (210) hat.

In Figur 11 ist schematisch ein fokussierter Lichtkegel (140, 150) dargestellt. Die Länge einer Strecke vom Ursprung zur Oberfläche des schematisch dargestellten Lichtkegels (140, 150) kann als Maß für die Lichtstärke genommen werden.

In Figur 1 ist eine schematische Perspektivansicht einer Beleuchtungseinheit (130) gezeigt. Die Beleuchtungseinheit (130) stellt in der dargestellten Ausführungsform ein LED-Beleuchtungsmodul dar, das einen Kühlkörper aufweist. An der Unterseite des Kühlkörpers ist eine Lichtquelle (nicht sichtbar) angeordnet. Über die Lichtquelle werden in der gezeigten Ausführungsform zwei Lichtkegel (140, 150) erzeugt.

In Figur 2 ist eine schematische Darstellung der Komponenten der Beleuchtungseinheit (130) gezeigt. In der gezeigten Ausführungsform weist die Beleuchtungseinheit (130) eine Lichtquelle (132) sowie ein optisches System (133) mit einer Linse (1331) und einem Reflektor (1330) auf. Die Beleuchtungseinheit (130) weist in der erfindungsgemäßen Ausführungsform nur eine einzige Lichtquelle (132) auf, die beispielsweise eine LED darstellen kann. Wie durch die Pfeile in Figur 2 schematisch angedeutet, trifft von der Lichtquelle (132) abgegebenes Licht auf die Linse (1331). Diese kann so ausbildet sein, dass diese einen Teil des Lichts durchlässt und einen weiteren Teil in Richtung eines Reflektors 1330 auskoppelt. Der Reflektor 1330 ist so ausgerichtet, dass das von diesem reflektierte Licht in einem anderen Winkel aus der Beleuchtungseinheit (130) austritt, als das Licht, das durch die Linse (1331) hindurchgetreten ist. Das Licht, das aus der Linse (1331) austritt bildet den ersten Lichtkegel (140) und das Licht, das von dem Reflektor (1330) reflektiert wird, bildet den zweiten Lichtkegel (150). Die Darstellung in Figur 2 ist eine rein schematische Darstellung. Die Form, Größe und Ausrichtung der Komponenten der Beleuchtungseinheit (130) können von den dargestellten abweichen.

In Figur 3 ist schematisch eine Ausführungsform eines Küchenabschnitts (200) gemäß der Erfindung mit einer erfindungsgemäßen Dunstabzugshaube (100) gezeigt. Der Küchenabschnitt (200) unterscheidet sich von dem Küchenabschnitt (200) aus dem Stand der Technik in Figur 10 hauptsächlich dadurch, dass die Beleuchtungseinheit (130) der Dunstabzugshaube (100) zwei Lichtkegel (140, 150) erzeugt, die zusammen einen weiten Öffnungswinkel haben. Hierdurch wird nicht nur das Kochfeld (220) beleuchtet, sondern auch einen Teil der Umgebung, insbesondere Teile der Küchenrückwand (210). Ein Vorteil dieser erfindungsgemäßen Beleuchtung ist, dass Licht aus der Umgebung des Kochfelds (220), insbesondere von der Küchenrückwand (210) gestreut wird (149), d.h. in viele Raumrichtungen zurückgestrahlt wird, und so ein Betrachter das gestreute Licht wahrnimmt. Die Beleuchtung des Kochfelds (220) erfolgt mit einem weiteren Lichtkegel (140), der auf das Kochfeld (220) fokussiert ist.

In Figur 4 ist schematisch ein Lichtkegel (140) mit weitem Öffnungswinkel dargestellt. Die Länge einer Strecke vom Ursprung zur Oberfläche des schematisch dargestellten Lichtkegels kann als Maß für die Lichtstärke für diesen Raumwinkel genommen werden. Lichtkegel mit weiten Öffnungswinkel sind besonders geeignet weite Bereiche, auch um das Kochfeld herum auszuleuchten.

In Figur 5 ist schematisch ein Lichtkegel (140, 150) gezeigt, der von einer Lichtquelle (130) erzeugt wird. Die Abstrahlrichtung (146, 156) des Lichtkegels ist durch die Achse des Lichtkegels (140, 150) definiert und geht von der Spitze des Lichtkegels aus. Die Lichtstärke des Lichtkegels (140, 150) nimmt von der Achse nach außen hin ab. Der Lichtkegel (140, 150) weist in der Nähe des Zentrums einen sehr hellen inneren Lichtkegelbereich (144, 154) auf, der 80% der gesamten Lichtstärke beinhaltet. Der sehr helle innere Lichtkegelbereich (144, 154) ist selbst ein Kegel mit einem kleineren Öffnungswinkel, und mit der gleichen Achse, wie die des Lichtkegels (140, 150). Der Lichtkegel (140, 150) weist in der Nähe des Zentrums auch einen hellen inneren Lichtkegelbereich (142, 152) auf, der 98% der gesamten Lichtstärke beinhaltet. Der helle Lichtkegelbereich ist selbst ein Kegel mit einem kleineren Öffnungswinkel als der Lichtkegel (140, 150) und einem größeren Öffnungswinkel als der sehr helle Lichtkegelbereich (146, 156) und mit der gleichen Achse, wie die des Lichtkegels (140, 150) und des sehr hellen inneren Lichtkegelbereichs (146, 156).

In Figur 6 ist schematisch eine Ausführungsform eines erfindungsgemäßen Küchenabschnitts (200) und der erfindungsgemäßen Dunstabzugshaube (100) gezeigt. Der Küchenabschnitt (200) weist eine Rückwand (210), welche in der Ebene (112) liegt und ein Kochfeld (220), das in einer eine horizontalen Ebene (222) liegt, auf und umfasst eine Dunstabzugshaube (100). Die Dunstabzugshaube (100) weist eine Hinterwand (110), welche in der Ebene (112) liegt und eine Beleuchtungseinheit (130) auf, welche durch eine Optik (nicht sichtbar) einen ersten Lichtkegel (140) und einen zweiten Lichtkegel (150) erzeugt. Der erste Lichtkegel (140) wird in eine Richtung (146) abgestrahlt und ist so fokussiert, dass er ein das Kochfeld (220) beleuchtet. Der Lichtkegel (140) wird in der gezeigten Ausführungsform nach unten/vorne abgestrahlt, d.h. die vertikale Komponente der Richtung des Lichtkegels (140) ist nach unten gerichtet und die horizontale Komponente ist nach vorne gerichtet, so dass der Lichtkegel (140) innerhalb des vorgesehen vertikalen Abstands der Dunstabzugshaube (100) zu dem Kochfeld (220) in der Ebene (222) strahlt. Ein Teil des Lichts wird durch das Kochfeld (220) nach oben hin reflektiert, schematisch dargestellt durch die Pfeile (148). Reflektierte Strahlen folgen dem Prinzip Einfallswinkel ist gleich Ausfallswinkel. Deswegen scheint der reflektierte erste Lichtkegel über den Benutzer (B) hinweg. Der zweite Lichtkegel (150) wird in eine Richtung (156) abgestrahlt, die nach hinten/unten zeigt, d.h. sie hat eine negative z-Komponente und eine negative y-Komponente. Die horizontale Komponente zeigt im Wesentlichen zur Ebene (112). Der zweite Lichtkegel (150) wird von der matten Rückwand gestreut und ein Teil des gestreuten Lichts, das in Figur 6 schematisch durch die Pfeile (159) angedeutet ist, fällt auf den Benutzer (B). Der erste Lichtkegel (140) hat in dieser Ausführungsform der Erfindung einen viermal höheren Lichtstrom als der zweite Lichtkegel (150). So wird das Kochfeld (220) mit starker Lichtstärke und guter Fokussierung effizient bestrahlt und gut ausgestrahlt, und gleichzeitig wird eine besonders günstige Stelle, die Küchenrückwand (210), mit einem schwächeren Lichtkegel (150) beleuchtet.

In Figur 7 ist schematisch eine weitere Ausführungsform der erfindungsgemäßen Dunstabzugshaube (100) und des erfindungsgemäßen Küchenabschnitts (200) gezeigt. Diese Ausführungsform unterscheidet sich von der Ausführungsform aus Figur 6 unter anderem dadurch, dass die Dunstabzugshaube (100) eine andere Form aufweist, und die Beleuchtungseinheit (130) in der Nähe der Vorderseite der Dunstabzugshaube (100) angeordnet ist. Dadurch wird die Geometrie und die Abstrahlrichtungen (146, 156) der Lichtkegel (140) und (150) verändert. Der erste Lichtkegel (140) wird bei dieser Ausführungsform nach unten/hinten abgestrahlt. Die horizontale Komponente der Richtung (146) des ersten Lichtkegel (140) zeigt nun auch nach hinten, aber in einem so geringen Maße, dass der Lichtkegel (140), d.h. die Richtung (146) des Lichtkegels (140) die Ebene (222), insbesondere das darunter angeordnete Kochfeld (220), trifft, und, in dem für die Dunstabzugshaube (100) vorgesehenen vertikalen Abstand zu dem Kochfeld (220), nicht auf die Küchenrückwand (210) trifft. Diese Ausführungsform unterscheidet sich von der Ausführungsform aus Figur 6 auch unter anderem dadurch, dass der zweite Lichtkegel (150) einen weiten Öffnungswinkel hat und deswegen auch Teile des Kochfelds (220) durch den zweiten Lichtkegel (150) ausgeleuchtet werden und sich auch mit dem ersten Lichtkegel (140) nicht unwesentlich überschneidet. Der erste Lichtkegel (140) hat in dieser Ausführungsform einen höheren Lichtstrom als der zweite Lichtkegel, so dass das Kochfeld (220) hell beleuchtet ist.

In Figur 8 ist schematisch eine weitere Ausführungsform einer Dunstabzugshaube (100) und des erfindungsgemäßen Küchenabschnitts (200) gezeigt. Diese Ausführungsform unterscheidet sich von der Ausführungsform aus Figur 7 unter anderem dadurch, dass die Dunstabzugshaube (100) zwei Beleuchtungseinheiten (130) aufweist, wobei die weiter vorne angeordnete Beleuchtungseinheit (130) einen ersten und einen dritten Lichtkegel (140) erzeugt, die beide auf unterschiedliche Teile des Kochfelds (220) gerichtet sind. Die weiter hinten angeordnete Beleuchtungseinheit (130) erzeugt den zweiten Lichtkegel (150), welcher auf die Küchenrückwand (210) gerichtet ist, d.h. der Richtungsvektor (156) zeigt auf die Küchenrückwand (210). Der zweite Lichtkegel (150) in dieser Ausführungsform beleuchtet auch einen Teil der Ebene (222) der Arbeitsplatte. Durch die Beleuchtung des Kochfelds (220) durch mehrere Lichtkegel (140) kann eine homogenere Ausleuchtung des Kochfelds (220) erreicht werden. Eine Erzeugung der Lichtkegel durch mehrere Beleuchtungseinheiten (130) kann zusätzlich vorteilhaft sein, da so eine größere Vielfalt an Beleuchtungsgeometrien erzeugt werden kann, sowie gegebenenfalls eine einfachere Optik verwendet werden kann.

In Figur 9 ist schematisch eine weitere Ausführungsform der erfindungsgemäßen Dunstabzugshaube (100) und des erfindungsgemäßen Küchenabschnitts (200) gezeigt. Diese Ausführungsform unterscheidet sich unter anderem von der Ausführungsform aus Figur 7 dadurch, dass der Küchenabschnitt statt einer Küchenrückwand eine Küchenseitenwand (230) aufweist, welche von dem zweiten Lichtkegel (150) beleuchtet wird. Die Beleuchtungseinrichtung (130) strahlt den zweiten Lichtkegel (150) in -z/ -x - Richtung so ab, das der Richtungsvektor (156) des zweiten Lichtkegels (150) auf eine Ebene (122) zeigt, in der eine der Seitenwände (120) der Dunstabzugshaube (100) liegt. Der Lichtkegel (150) trifft diese Ebene (122) innerhalb eines für die Dunstabzugshaube (100) vorgesehenen vertikalen Abstands zu dem Kochfeld (220). Der Richtungsvektor (156) zeigt auf die Küchenseitenwand (230). Dadurch wird auch eine günstige Beleuchtung für eine Küchengeometrie erreicht, in dem die Dunstabzugshaube (100) neben einer Küchenseitenwand (230) angeordnet ist.

### Bezugszeichenliste

- 100: Dunstabzugshaube
- 110: Hinterseite
- 112: Ebene, in der die Hinterseite liegt
- 120: Seitenfläche
- 122: Ebene ,in der einer der Seitenflächen liegt
- 130: Beleuchtungseinheit
- 132: Lichtquelle
- 133: optisches System
- 1330: Reflektor
- 1331: Linse

- 140: Erster Lichtkegel
- 150: Zweiter Lichtkegel
- 142, 152: Innere helle Lichtkegelbereich des ersten/ zweiten Lichtkegels
- 144, 154: Innere sehr helle Lichtkegelbereich des ersten/ zweiten Lichtkegels
- 146, 156: Abstrahlrichtung des ersten /zweiten Lichtkegels
- 148, 158: reflektiertes Licht des ersten/ zweiten Lichtkegel
- 149, 159: gestreutes Licht des ersten/ zweiten Lichtkegel
- 200: Küchenabschnitt
- 210: Küchenrückwand
- 220: Kochfeld
- 222: Ebene Arbeitsfläche
- 230: Küchenseitenwand
- B: Benutzer

## Patentansprüche

1. Dunstabzugshaube (100), die eine Hinterseite (110) und zwei Seitenflächen (120) und Mittel zum Erzeugen von mindestens zwei Lichtkegeln (140, 150) umfasst, wobei mindestens ein erster Lichtkegel (140) in eine Richtung (146) abgestrahlt wird, die auf die Fläche der senkrechten Projektion der Dunstabzugshaube (100) nach unten gerichtet ist, **dadurch gekennzeichnet, dass** die Mittel zum Erzeugen von mindestens zwei Lichtkegeln (140, 150) eine Beleuchtungseinheit (130) umfassen und so angepasst sind, dass mindestens ein zweiter Lichtkegel (150) in eine Richtung (156) abgestrahlt wird, deren horizontale Komponente zu der Ebene (112), in der die Hinterseite (110) der Dunstabzugshaube (100) liegt, oder zu mindestens einer Ebene (122), in der eine der zwei Seitenflächen (120) der Dunstabzugshaube (100) liegt, zeigt, dass die Beleuchtungseinheit (130) eine einzige Lichtquelle (132) und ein optisches System (133) aufweist wobei das optische System der einzigen Lichtquelle (132) nachgeschaltet ist, dass die mindestens zwei Leuchtkegel (140, 150) erzeugt werden, indem von dem von der einzigen Lichtquelle (123) ausgegebenen Licht ein Teil ausgekoppelt wird.

2. Dunstabzugshaube (100) nach Anspruch 1, wobei die Lichtkegel (140, 150) jeweils in eine Richtung (146, 156) abgestrahlt werden, deren vertikale Komponente nach unten zeigt.

3. Dunstabzugshaube nach einem der Ansprüche 1 oder 2, wobei das optische System (130) einen Reflektor (1330), eine Blende und/oder mindestens eine optische Linse (1331) umfasst.

4. Dunstabzugshaube nach einem der Ansprüche 1 bis 3, wobei die Beleuchtungseinheit zum Erzeugen der mindestens zwei Lichtkegeln (130) so angepasst sind, dass der erste der mindestens zwei Lichtkegel (140) so abgestrahlt wird, dass dieser eine in einem vorgesehenen vertikalen Abstand unter der Dunstabzugshaube liegende Ebene (222) bestrahlt, und dass der zweite der mindestens zwei Lichtkegel (150) so abgestrahlt wird, dass dieser die Ebene (112, 122), in der die Hinterseite (110) oder einer der zwei Seitenflächen (120) der Dunstabzugshaube (100) liegt, innerhalb des vorgesehenen vertikalen Abstands bestrahlt.

5. Dunstabzugshaube (100) nach einem der vorangehenden Ansprüche, wobei die erzeugten Lichtkegel (140, 150) einen inneren Lichtkegelbereich (144, 142, 154, 152) aufweisen und die Beleuchtungseinheit zum Erzeugen von mindestens zwei Lichtkegeln (130) so angepasst sind, dass sich der innere Lichtkegelbereich (144, 142) des ersten Lichtkegels (140) und der innere Lichtkegelbereich (154, 152) des zweiten Lichtkegels (150) nicht überschneiden.

6. Dunstabzugshaube (100) nach Anspruch 5, wobei der innere Lichtkegelbereich einen sehr hellen Lichtkegelbereich (144, 154) darstellt, der 80% des Lichtstroms des gesamten Lichtkegels (140, 150) beinhaltet.

7. Dunstabzugshaube nach Anspruch 5 oder 6, wobei der innere Lichtkegelbereich einen hellen Lichtkegelbereich (142, 152) darstellt, der 98% des Lichtstroms des gesamten Lichtkegels (140, 150) beinhaltet.

8. Dunstabzugshaube (100) nach einem der vorangehenden Ansprüche, wobei die Beleuchtungseinheit zum Erzeugen von mindestens zwei Lichtkegeln (130) so angepasst sind, dass der Öffnungswinkel des ersten Lichtkegels (140) kleiner ist als 90°.

9. Dunstabzugshaube (100) nach einem der vorangehenden Ansprüche, wobei die Beleuchtungseinheit zum Erzeugen von mindestens zwei Lichtkegeln (130) so angepasst sind, dass der Öffnungswinkel des zweiten Lichtkegels (150) kleiner ist als 120°.

10. Dunstabzugshaube (100) nach einem der vorangehenden Ansprüche, wobei die Beleuchtungseinheit zum Erzeugen von mindestens zwei Lichtkegeln (130) so angepasst sind, dass das Verhältnis des Lichtstroms des ersten Lichtkegels (140) zu dem Lichtstrom des zweiten Lichtkegels (150) zwischen 7:3 und 9:1 liegt.

11. Dunstabzugshaube (100) nach einem der vorangehenden Ansprüche, wobei die Beleuchtungseinheit zum Erzeugen von mindestens zwei Lichtkegeln (130) so angepasst sind, dass der Neigungswinkel des ersten Lichtkegels (140) von der vertikalen Achse in positiver y-Richtung zwischen -35° und 35° liegt.

12. Dunstabzugshaube (100) nach einem der vorangehenden Ansprüche, wobei die Beleuchtungseinheit zum Erzeugen von mindestens zwei Lichtkegeln (130) so angepasst sind, dass der Neigungswinkel des zweiten Lichtkegels (150) von der vertikalen Achse in positiver y-Richtung zwischen -80° und 0° liegt.

13. Küchenabschnitt (200) umfassend eine Dunstabzugshaube (100), ein Kochfeld (220) und eine Küchenrückwand (210) und/oder Küchenseitenwand (230), **dadurch gekennzeichnet, dass** die Dunstabzugshaube eine Dunstabzugshaube (100) gemäß einem der Ansprüche 1 bis 12 ist.

14. Küchenabschnitt nach Anspruch 13, wobei das Kochfeld (220) unterhalb der Dunstabzugshaube (100) angeordnet ist und die Beleuchtungseinheit zum Erzeugen von mindestens zwei Lichtkegeln (130) der Dunstabzugshaube (100) so angepasst sind, dass der erste der mindestens zwei Lichtkegel (140) auf das Kochfeld (220) gerichtet ist und der zweite der mindestens zwei Lichtkegel (150) auf mindestens eine der Küchenrückwand (210) und/oder Küchenseitenwand (230) in dem Abstand zwischen der Dunstabzugshaube (100) und dem darunter angeordneten Kochfeld (220) gerichtet ist.

15. Küchenabschnitt (200) nach einem der Ansprüche 13 oder 14, wobei die erzeugten Lichtkegel (140, 150) einen inneren Lichtkegelbereich (144, 142, 154, 152) aufweisen, wobei sich der innere Lichtkegelbereich des ersten Lichtkegels (144, 142) und der innere Lichtkegelbereich des zweiten der mindestens zwei Lichtkegel (154, 152) auf der bestrahlten Küchenrückwand (210) und/oder Küchenseitenwand (230) nicht überschneiden.

## Claims

1. Extractor hood (100) that comprises a rear side (110) and two side surfaces (120) and means for generating at least two light cones (140, 150), wherein at least one first light cone (140) is emitted in a direction (146) that is oriented downward onto the surface of the perpendicular projection of the extractor hood (100), **characterised in that** the means for generating at least two light cones (140, 150) comprise an illuminating unit (130) and are adapted so that at least one second light cone (150) is emitted in a direction (156), the horizontal component of which points to the plane (112), in which the rear side (110) of the extractor hood (100) lies, or to at least one plane (122), in which one of the two side surfaces (120) of the extractor hood (100) lies
that the illuminating unit (130) has a single light source (132) and an optical system (133), wherein the optical system is connected downstream of the single light source (132)
that the at least two light cones (140, 150) are generated by decoupling a portion of the light that is emitted by the single light source (123).

2. Extractor hood (100) according to claim 1, wherein the light cone (140, 150) in each case is emitted in a direction (146, 156), the vertical component of which points downwards.

3. Extractor hood according to one of claims 1 or 2, wherein the optical system (130) comprises a reflector (1330), an aperture and/or at least one optical lens (1331).

4. Extractor hood according to one of claims 1 to 3, wherein the illuminating unit for generating the at least two light cones (130) are adapted so that the first of the at least two light cones (140) is emitted so that this irradiates a plane (222) that is provided at a vertical distance below the extractor hood and that the second of the at least two light cones (150) is emitted so that this irradiates the plane (112, 122), in which the rear side (110) or one of the two side surfaces (120) of the extractor hood (100) lies, within the provided vertical distance.

5. Extractor hood (100) according to one of the preceding claims, wherein the light cones (140, 150) that are generated have an inner light cone region (144, 142, 154, 152) and the illuminating unit for generating at least two light cones (130) are adapted so that the inner light cone region (144, 142) of the first light cone (140) and the inner light cone region (154, 152) of the second light cone (150) do not intersect.

6. Extractor hood (100) according to claim 5, wherein the inner light cone region represents a particularly bright light cone region (144, 154) that includes 80% of the luminous flux of the entire light cone (140, 150).

7. Extractor hood according to claim 5 or 6, wherein the inner light cone region represents a bright light cone region (142, 152) that includes 98% of the luminous flux of the entire light cone (140, 150).

8. Extractor hood (100) according to one of the preceding claims, wherein the illuminating unit for generating at least two light cones (130) are adapted so that the opening angle of the first light cone (140) is less than 90°.

9. Extractor hood (100) according to one of the preceding claims, wherein the illuminating unit for generating at least two light cones (130) are adapted so that the opening angle of the second light cone (150) is less than 120°.

10. Extractor hood (100) according to one of the preceding claims, wherein the illuminating unit for generating at least two light cones (130) are adapted so that the ratio of the luminous flux of the first light cone (140) to the luminous flux of the second light cone (150) is between 7:3 and 9:1.

11. Extractor hood (100) according to one of the preceding claims, wherein the illuminating unit for generating at least two light cones (130) are adapted so that the angle of inclination of the first light cone (140) from the vertical axis in the positive y-direction is between -35° and 35°.

12. Extractor hood (100) according to one of the preceding claims, wherein the illuminating unit for generating at least two light cones (130) are adapted so that the angle of inclination of the second light cone (150) from the vertical axis in the positive y-direction is between -80° and 0°.

13. Kitchen section (200) comprising an extractor hood (100), a hob (220) and a kitchen back wall (210) and/or kitchen side wall (230), **characterised in that** the extractor hood is an extractor hood (100) in accordance with one of claims 1 to 12.

14. Kitchen section according to claim 13, wherein the hob (220) is arranged below the extractor hood (100) and the illuminating unit for generating at least two light cones (130) of the extractor hood (100) are adapted so that the first of the at least two light cones (140) is oriented towards the hob (220) and the second of the at least two light cones (150) is oriented towards at least one of the kitchen back wall (210) and/or kitchen side wall (230) in the distance between the extractor hood (100) and the hob (220) that is arranged below the extractor hood.

15. Kitchen section (200) according to one of claims 13 or 14, wherein the generated light cones (140, 150) have an inner light cone region (144, 142, 154, 152), wherein the inner light cone region of the first light cone (144, 142) and the inner light cone region of the second of the at least two light cones (154, 152) do not intersect on the irradiated kitchen back wall (210) and/or kitchen side wall (230).

## Revendications

1. Hotte aspirante (100), qui comprend une face arrière (110) et deux faces latérales (120) et des moyens pour la génération d'au moins deux faisceaux de lumière (140, 150), dans laquelle au moins un premier faisceau de lumière (140) est émis dans une direction (146) qui est dirigée vers le bas sur la surface de la projection verticale de la hotte aspirante (100), **caractérisée en ce que** les moyens pour la génération d'au moins deux faisceaux de lumière (140, 150) comprennent une unité d'éclairage (130) et sont adaptés de sorte qu'au moins un deuxième faisceau de lumière (150) est émis dans une direction (156) dont la composante horizontale pointe vers le plan (112), dans lequel la face arrière (110) de la hotte aspirante (100) se trouve, ou par rapport à au moins un plan (122) dans lequel une des deux faces latérales (120) de la hotte aspirante (100) se trouve **en ce que** l'unité d'éclairage (130) présente une source lumineuse unique (132) et un système optique (133), dans laquelle le système optique est disposé en aval de la source lumineuse unique (132), **en ce que** les au moins deux faisceaux de lumière (140, 150) sont générés en découplant une partie de la lumière émise par la source lumineuse unique (123).

2. Hotte aspirante (100) selon la revendication 1, dans laquelle les faisceaux de lumière (140, 150) sont respectivement émis dans une direction (146, 156) dont la composante verticale pointe vers le bas.

3. Hotte aspirante selon l'une des revendications 1 ou 2, dans laquelle le système optique (130) comprend un réflecteur (1330), un diaphragme et/ou au moins une lentille optique (1331).

4. Hotte aspirante selon l'une des revendications 1 à 3, dans laquelle l'unité d'éclairage pour la génération des au moins deux faisceaux de lumière (130) est adaptée de sorte que le premier des au moins deux faisceaux de lumière (140) est émis de sorte qu'il éclaire un plan (222) situé à une distance verticale prévue sous la hotte aspirante, et en ce que le deuxième des au moins deux faisceaux de lumière (150) est émis de sorte qu'il éclaire le plan (112, 122) dans lequel la face arrière (110) ou l'une des deux faces latérales (120) de la hotte aspirante (100) se trouve, à l'intérieur de la distance verticale prévue.

5. Hotte aspirante (100) selon l'une des revendications précédentes, dans laquelle les faisceaux de lumière générés (140, 150) présentent une zone de faisceau de lumière intérieure (144, 142, 154, 152) et l'unité d'éclairage pour la génération d'au moins deux faisceaux de lumière (130) est adaptée de sorte que la zone de faisceau de lumière intérieure (144, 142) du premier faisceau de lumière (140) et la zone de faisceau de lumière intérieure (154, 152) du deuxième faisceau de lumière (150) ne se chevauchent pas.

6. Hotte aspirante (100) selon la revendication 5, dans laquelle la zone de faisceau de lumière intérieure représente une zone de faisceau de lumière très claire (144, 154) qui contient 80 % du flux lumineux de l'ensemble du faisceau de lumière (140, 150).

7. Hotte aspirante (100) selon la revendication 5 ou 6, dans laquelle la zone de faisceau de lumière intérieure représente une zone de faisceau de lumière claire (142, 152) qui contient 98 % du flux lumineux de l'ensemble du faisceau de lumière (140, 150).

8. Hotte aspirante (100) selon l'une des revendications précédentes, dans laquelle l'unité d'éclairage pour la génération d'au moins deux faisceaux de lumière (130) est adaptée de sorte que l'angle d'ouverture du premier faisceau de lumière (140) est inférieur à 90°.

9. Hotte aspirante (100) selon l'une des revendications précédentes, dans laquelle l'unité d'éclairage pour la génération d'au moins deux faisceaux de lumière (130) est adaptée de sorte que l'angle d'ouverture du deuxième faisceau de lumière (150) est inférieur à 120°.

10. Hotte aspirante (100) selon l'une des revendications précédentes, dans laquelle l'unité d'éclairage pour la génération d'au moins deux faisceaux de lumière (130) est adaptée de sorte que le rapport entre le flux lumineux du premier faisceau de lumière (140) et le flux lumineux du deuxième faisceau de lumière (150) se trouve entre 7:3 et 9:1.

11. Hotte aspirante (100) selon l'une des revendications précédentes, dans laquelle l'unité d'éclairage pour la génération d'au moins deux faisceaux de lumière (130) est adaptée de sorte que l'angle d'inclinaison du premier faisceau de lumière (140) par rapport à l'axe vertical dans la direction y positive se trouve entre -35° et 35°.

12. Hotte aspirante (100) selon l'une des revendications précédentes, dans laquelle l'unité d'éclairage pour la génération d'au moins deux faisceaux de lumière (130) est adaptée de sorte que l'angle d'inclinaison du deuxième faisceau de lumière (150) par rapport à l'axe vertical dans la direction y positive se trouve entre -80° et 0°.

13. Section de cuisine (200) comprenant une hotte aspirante (100), un champ de cuisson (220) et une paroi arrière de cuisine (210) et/ou une paroi latérale de cuisine (230), **caractérisée en ce que** la hotte aspirante est une hotte aspirante (100) selon l'une des revendications 1 à 12.

14. Section de cuisine selon la revendication 13, dans laquelle le champ de cuisson (220) est disposé sous la hotte aspirante (100) et l'unité d'éclairage pour la génération d'au moins deux faisceaux de lumière (130) de la hotte aspirante (100) est adaptée de sorte que le premier des au moins deux faisceaux de lumière (140) est dirigé vers le champ de cuisson (220) et le deuxième des au moins deux faisceaux de lumière (150) est dirigé vers au moins une parmi la paroi arrière de cuisine (210) et/ou la paroi latérale de cuisine (230), dans l'écart entre la hotte aspirante (100) et le champ de cuisson (220) disposée sous celle-ci.

15. Section de cuisine (200) selon l'une des revendications 13 ou 14, dans laquelle les faisceaux de lumière générés (140, 150) présentent une zone de faisceau de lumière intérieure (144, 142, 154, 152), dans laquelle la zone de faisceau de lumière intérieure du premier faisceau de lumière (144, 142) et la zone de faisceau de lumière intérieure du deuxième des au moins deux faisceaux de lumière (154, 152) ne se chevauchent pas sur la paroi arrière de cuisine (210) et/ou la paroi latérale de cuisine (230) éclairée.
